# EUROPÄISCHE PATENTSCHRIFT

(11) **EP 1 172 832 B1**
(45) Veröffentlichungstag und Bekanntmachung des Hinweises auf die Patenterteilung: **01.08.2007**
(21) Anmeldenummer: 01115862.3
(22) Anmeldetag: 29.06.2001
(51) Int. Cl.: H01H 13/70, G07G 1/00

(54) **Tastatur, vorzugsweise für Datenkassen**
Keyboard, in particular for cash registers
Clavier, en particulier pour des caisses enregistreuses

(30) Priorität: 14.07.2000 DE 10034346
(43) Veröffentlichungstag der Anmeldung: 16.01.2002
(73) Patentinhaber: Preh KeyTec GmbH, 97616 Bad Neustadt a.d. Saale (DE)
(72) Erfinder: Hochgesang, Gerhard, 97616 Bad Neustadt (DE); Schmöger, Klaus, 97616 Bad Neustadt (DE); Martin, Michael, 97618 Heustreu (DE); Schreiber, Manfred, 97618 Heustreu (DE)
(74) Vertreter: Thul, Hermann

(56) Entgegenhaltungen:
- EP-A- 0 397 095
- EP-A- 0 863 477
- CA-A- 2 051 503
- DE-U- 29 510 328

## Beschreibung

Die Erfindung betrifft eine Tastatur nach dem Oberbegriff des Patentanspruchs 1.

Eine Tastatur für Computer, beispielsweise von POS-Terminals, wird in der CA 2,051,503 offenbart. Dabei besteht das Tastaturgehäuse aus mehreren Teilen.

Eine Tastatur mit einem Magnetkartenleser und einem Chip-Kartenleser ist aus der JP-Ab-05046649 A bekannt.

Verschiedene Ausführungen eines kompakten Tastaturgehäuses sind in der JP-Ab-11031275 A, JP-Ab-11031276 A sowie JP-Ab-11031277 A beschrieben.

Weitere Tastaturen sind der EP 0 397 095 A2, EP-A-0863477 sowie DE 31 05 973 A1 entnehmbar.

In der DE 196 39 489 A1 ist ein POS-Terminal in seiner Funktion beschrieben.

Ein Tastenfeld, vorzugsweise für Datenkassen, offenbart die DE 196 38 206 A1.

Alle vorgenannten Tastaturen weisen ein mehrteiliges Gehäuse auf und entsprechen nicht der im Bereich der Dateneingabe bestehenden Forderungen, neben einem flexiblen Aufbau auch eine hohe Servicefreundlichkeit zu besitzen.

Hieraus ergibt sich die Aufgabe der Erfindung, eine Tastatur aufzuzeigen, die montage- und servicefreundlich aufgebaut ist.

Gelöst wird die Aufgabe durch die Merkmale des Patentanspruchs 1.

Der Erfindung liegt die Idee zugrunde, ein Tastaturgehäuse einteilig auszuführen, wobei das Gehäuse durch eine vordere Gehäuseschale und eine, sich S-förmig der vordere Gehäuseschale anschließende hintere Gehäuseschale gebildet wird. Dazu besteht das Gehäuse vorzugsweise aus Kunststoff. In der vorderen Gehäuseschale werden ein Tastenfeld und beispielsweise eine Tastatur-Elektronik gehalten, in der hinteren Gehäuseschale Zusatzbaugruppen. Das Tastenfeld ist vorzugsweise punktförmig gelagert. Hierzu liegt das Tastenfeld auf Hülsen in der vorderen Gehäuseschale auf, in die vorzugsweise zwei Schrauben eingreifen, um das Tastenfeld in der vorderen Gehäuseschale zu positionieren und zu befestigen.
Die Tastatur-Elektronik ist beispielsweise unterhalb des Tastenfeldes ebenfalls punktförmig gehalten, wobei Steckverbinder der Tastatur-Elektronik in die hintere Gehäuseschale hineinragen.
Über diese Steckverbinder können die elektrischen Zusatzbaugruppen, wie beispielsweise eine Elektronik eines Magnetkartenlesers und/oder eines Chip-Kartenlesers, ein Joystick, mit der Tastatur-Elektronik elektrisch verbunden werden.
Zur Abdeckung der hinteren Gehäuseschale weist dieser eine schraubbare Abdeckung auf. Rückseitig der hinteren Gehäuseschale, d.h. nach oben ausgeführt, ist im Gehäuse eine schlitzförmige Führung des Magnetkartenlesers zum Durchziehen einer Magnetkarte integriert.
Vorzugsweise zusätzlich oder alternativ kann auch eine schlitzartige Stecköffnung zum Einstecken einer Chip-Karte in diesem Bereich vorgesehen sein.

Der Vorteil dieser Lösung liegt darin, daß ohne Wechseln des Tastenfeldes oder der Tastatur-Elektronik die Zusatzbaugruppen angesteckt, befestigt und/oder ausgetauscht werden können. Gleichfalls wird eine bessere Um- bzw. Nachrüstung von weiteren Modulen (Komponenten), gewährleistet. Durch diese Gestaltung ist der Aufbau der Tastatur extrem kompakt, modular und servicefreundlich.
Ein weiterer Vorteil liegt in der punktförmigen vorzugsweise schrägen Lagerung des Tastenfeldes und der Tasten-Elektronik. Eintretende Feuchtigkeit wird in der vorderen Gehäuseschale aufgefangen und kann durch in der vorderen Gehäuseschale eingebrachte Schlitze ablaufen, ohne auf dem Tastenfeld oder der Tastatur-Elektronik aufzuliegen.

Anhand eines Ausführungsbeispiels mit Zeichnung soll die Erfindung näher erläutert werden.

Es zeigt:
- Fig. 1: eine perspektivische Draufsichtdarstellung auf eine Tastaturgehäuse
- Fig. 2: eine perspektivische Ansicht der Unterseite des Tastaturgehäuses
- Fig. 3: eine Schnittdarstellung des Tastaturgehäuses im Schnitt I zu I aus Figur 1.

In Figur 1 ist in einer perspektivischen Darstellung ein Tastaturgehäuse 1 einer Tastatur 20, beispielsweise einer Datenkasse für ein POS-Terminal, in einer Draufsicht aufgezeigt. Das Tastaturgehäuse 1 wird dabei aus einem einteiligen Grundkörper gebildet, der eine vordere Gehäuseschale 2 einschließt und dem sich S-förmig eine, in dieser Darstellung nicht erkennbare hintere Gehäuseschale 3 anschließt. Die vordere Gehäuseschale 2 weist vorzugsweise drei Hülsen 4 auf, durch die ein hier nicht näher dargestelltes Tastenfeld 5, punktförmig gelagert wird. Über nicht näher dargestellte Schrauben wird das Tastenfeld 5 auf den Hülsen 4 positioniert und in der vorderen Gehäuseschale 2 befestigt. Für eine stabile mechanische Lagerung des Tastenfeldes 5 schließen sich den Hülsen 4 vorzugsweise Schrägen 6 an, auf denen das Tastenfeld 5 schräg aufliegt.
Weitere Hülsen 7 nehmen eine unter dem Tastenfeld 5 angebrachte Tastatur-Elektronik 8 auf. Auch hier erfolgt eine mechanische Lagerung durch der Tastatur-Elektronik 8 angepaßte Schrägen 9.
Die untere Seite 2.1 der vorderen Gehäuseschale 2 ist gegenüber einer imaginären Auflagefläche des Tastaturgehäuses 1 plan ausgeführt.
Der vorderen Gehäuseschale 2 schließt sich die Rückseite 3.1 der hinteren Gehäuseschale 3 an. In dieser ist vorzugsweise mittig eine Erhöhung 3.2 eingebunden, die aus Sicht der hinteren Gehäuseschale 3 eine Vertiefung darstellt. Die Erhöhung 3.2 umfaßt eine schlitzförmige Führung 10 eines Magnetkartenlesers 11 und/oder eine senkrechte schlitzförmige Öffnung 12 eines Chip-Kartenlesers 13.
Funktionsanzeigen 14 der Tastatur 20 sind vorzugsweise neben der Erhöhung 3.2 angebracht.

Die Gestaltung der hinteren Gehäuseschale 3 ist in Figur 2 perspektivisch dargestellt. Die hintere Gehäuseschale 3 ist vorzugsweise in drei Bereiche unterteilt und weist mittig die von unten sichtbare Vertiefung auf. In jedem Bereich sind elektrische Zusatzbaugruppen 19, beispielsweise für den Magnetkartenleser oder den Chip-Kartenleser, mechanisch befestigbar, wobei die elektrische Verbindung über Steckverbinder 15 erfolgt, die von der vordere Gehäuseschale 2 in die hintere Gehäuseschale 3 ragen. Verschlossen wird die Gehäuseschale 3 mittels einer Abdeckung 16, wie in Figur 3 dargestellt.

Die Figur 3 veranschaulicht in einer Schnittdarstellung die Einteiligkeit des Tastaturgehäuses 1 der Tastatur 20. Insbesondere die schräge Lagerung des hier strichartig angedeuteten Tastenfeldes 5 ist deutlich erkennbar. Unterhalb des Tastenfeldes 5 befindet sich die Tastatur-Elektronik 8, deren Steckverbinder 15 in die hintere Gehäuseschale 3 ragen.
Von der Tastatur-Elektronik 8 ragen LED's (17) in den Bereich der Funktionsanzeigen 14.
An der vorderen Kante der vorderen Gehäuseschale 2 sind zusätzlich Schlitze 18 eingebracht. Durch diese kann eintretende Feuchtigkeit aus der vorderen Gehäuseschale 2 wieder austreten.

Das Tastaturgehäuse 1 ist vorzugsweise ein Kunststoffspritzgußteil. Die Abdeckung 16 besteht vorzugsweise aus Metall oder dem selben Material und ist an das Tastaturgehäuse 1 anschraubbar.

Es versteht sich, daß im Rahmen des Erfindungsgedankens Änderungen möglich sind. So kann sich die vordere Gehäuseschale 3 auch seitlich der vorderen Gehäuseschale 2 anschließen, so daß sich die Führung 10 des Magnetkartenlesers 11 und/oder die Stecköffnung 12 des Chip-Kartenlesers 13 seitlich vom Tastenfeld 5 befinden.

## Patentansprüche

1. Tastatur, vorzugsweise für Datenkassen, mit einem Tastaturgehäuse (1) in dem
- ein Tastenfeld (5) und
- eine zugehörige Tastatur-Elektronik (8) gehalten ist und mit
- mindestens einem im Gehäuse integrierten Kartenleser mit einem Schlitz zum Einführen einer Karte sowie mit in einer hinteren Gehäuseschale (3) befestigten Zusatzbaugruppen (19), **dadurch gekennzeichnet, dass**
- das Tastaturgehäuse (1) einteilig ausgeführt ist, welches
- aus einer vorderen Gehäuseschale (2), dem sich S-förmig die hintere Gehäuseschale (3) anschließt, gebildet wird,
- deren Rückseite (3.1) sich der vorderen Gehäuseschale (2) nahtlos anschließt, wobei
- die vordere Gehäuseschale (2) das Tastenfeld (5) und die Tastatur-Elektronik (8) trägt und
- die hintere Gehäuseschale (3) die Zusatzbaugruppen (19) aufnimmt, die über Steckverbinder (15) mit der Tastatur-Elektronik (8) elektrisch verbunden werden, wozu
- die Steckverbinder (15) von der vorderen Gehäuseschale (2) in die hintere Gehäuseschale (3) hineinragen.

2. Tastatur nach Anspruch 1, **dadurch gekennzeichnet, daß**
- die hintere Gehäuseschale (3) rückseitig eine Erhöhung (3.2) aufweist, in der ein Magnetkartenleser (11) als der mindestens eine Kartenleser integriert ist, wozu die Rückseite (3.1) in diesem Bereich die schlitzförmige Führung (10) zum Einführen der Magnetkarte aufweist.

3. Tastatur nach Anspruch 1, **dadurch gekennzeichnet, daß**
- die hintere Gehäuseschale (3) rückseitig eine Erhöhung (3.2) aufweist, in der ein Chip-Kartenleser (13) als der mindestens eine Kartenleser integriert ist, wozu die Rückseite (3.1) in diesem Bereich die schlitzförmige Öffnung (12) zum Einführen der Chip-Karte aufweist.

4. Tastatur nach Anspruch 1, **dadurch gekennzeichnet, daß**
- die hintere Gehäuseschale (3) rückseitig eine Erhöhung (3.2) aufweist, in der ein Magnetkartenleser (11) und ein Chip-Kartenleser (13) integriert sind,
- wozu die Rückseite (3.1) in diesem Bereich die schlitzförmige Führung (10) zum Einführen der Magnetkarte und die schlitzförmige Stecköffnung (12) zum Einführen der Chip-Karte aufweist.

5. Tastatur nach mindestens einem der Ansprüche 1 bis 4, **dadurch gekennzeichnet, daß**
- das Tastenfeld (5) über Hülsen (4) punktförmig in der vorderen Gehäuseschale (2) gelagert und mit dem Tastaturgehäuse (1) lösbar befestigt ist.

6. Tastatur nach mindestens einem der Ansprüche 1 bis 5, **dadurch gekennzeichnet, daß**
- die Tastatur-Elektronik (8) unterhalb des Tastenfeldes (5) und über weitere Hülsen (7) in der vorderen Gehäuseschale (2) lösbar gelagert ist.

7. Tastatur nach wenigstens einem der Ansprüche 1 bis 6, **dadurch gekennzeichnet, daß**
- die hintere Gehäuseschale (3) durch eine Abdeckung (16) verschlossen ist.

8. Tastatur nach einem oder mehreren der vorgenannten Ansprüche, **dadurch gekennzeichnet, daß**
- das Tastaturgehäuse (1) ein Kunststoffspritzteil ist.

## Claims

1. Keyboard, preferably for checkout terminals, having a keyboard case (1) in which are held
- a keypad (5) and
- an associated keyboard electronic circuitry (8), and having
- at least one card reader integrated in the case comprising a slot for introducing a card, and having add-on modules (19) fixed in a rear case tray (3),
**characterized in that**
- the keyboard case (1) is designed as a single piece, which
- is formed from a front case tray (2) onto which the rear case tray (3) connects in an S-shaped manner,
- the rear side (3.1) of said case tray being attached seamlessly to the front case tray (2), with
- the front case tray (2) carrying the keypad (5) and the keyboard electronic circuitry (8), and
- the rear case tray (3) accommodating the add-on modules (19), which are electrically connected via connectors (15) to the keyboard electronic circuitry (8), for which purpose
- the connectors (15) extend from the front case tray (2) into the rear case tray (3).

2. Keyboard according to Claim 1, **characterized in that**
- the rear case tray (3) has a raised area (3.2) at the back, in which a magnetic-card reader (11) is integrated as the at least one card reader, for which purpose the rear side (3.1) comprises in this area the slot-shaped guide (10) for introducing the magnetic card.

3. Keyboard according to Claim 1, **characterized in that**
- the rear case tray (3) has a raised area (3.2) at the back, in which a smart-card reader (13) is integrated as the at least one card reader, for which purpose the rear side (3.1) comprises in this area the slot-shaped aperture (12) for introducing the smart card.

4. Keyboard according to Claim 1, **characterized in that**
- the rear case tray (3) has a raised area (3.2) at the back, in which a magnetic-card reader (11) and a smart-card reader (13) are integrated,
- for which purpose the rear side (3.1) comprises in this area the slot-shaped guide (10) for introducing the magnetic card, and the slot-shaped aperture (12) for introducing the smart card.

5. Keyboard according to at least one of Claims 1 to 4, **characterized in that**
- the keypad (5) is mounted by means of sockets (4) at points in the front case tray (2) and is detachably fixed to the keyboard case (1).

6. Keyboard according to at least one of Claims 1 to 5, **characterized in that**
- the keyboard electronic circuitry (8) is detachably mounted below the keypad (5) and in the front case tray (2) by means of further sockets (7).

7. Keyboard according to at least one of Claims 1 to 6, **characterized in that**
- the rear case tray (3) is closed by a cover (16).

8. Keyboard according to one or more of the above claims, **characterized in that**
- the keyboard case (1) is a plastic injection moulding.

## Revendications

1. Clavier, de préférence pour caisses enregistreuses, comprenant un boîtier de clavier (1) dans lequel sont logés un groupe de touches (5) et une électronique de clavier (8), associée et comprenant au moins un lecteur de carte intégré dans le boîtier muni d'une fente pour introduire une carte, ainsi que des sous-ensembles supplémentaires (19) fixés dans une coque de boîtier arrière (3), **caractérisé en ce que** le boîtier de clavier (1) est réalisé d'une seule pièce, laquelle est formée d'une coque de boîtier avant (2) à laquelle vient se rattacher la coque de boîtier arrière (3) en forme de S, dont la face arrière (3.1) se rattache sans soudure à la coque de boîtier avant (2), la coque de boîtier avant (2) comportant le groupe de touches (5) et l'électronique de clavier (8) et la coque de boîtier arrière (3) recevant les sous-ensembles supplémentaires (19), lesquels sont reliés électriquement avec l'électronique de clavier (8) par le biais de connecteurs (15), les connecteurs (15) faisant saillie à cet effet de la coque de boîtier avant (2) dans la coque de boîtier arrière (3).

2. Clavier selon la revendication 1, **caractérisé en ce que** la coque de boîtier arrière (3) présente du côté arrière une élévation (3.2) dans laquelle est intégré un lecteur de carte magnétique (11) en tant qu'au moins un lecteur de carte, le côté arrière (3.1) présentant à cet effet dans cette zone le guide en forme de fente (10) pour l'introduction de la carte magnétique.

3. Clavier selon la revendication 1, **caractérisé en ce que** la coque de boîtier arrière (3) présente du côté arrière une élévation (3.2) dans laquelle est intégré un lecteur de carte à puce (13) en tant qu'au moins un lecteur de carte, le côté arrière (3.1) présentant à cet effet dans cette zone l'ouverture en forme de fente (12) pour l'introduction de la carte à puce.

4. Clavier selon la revendication 1, **caractérisé en ce que** la coque de boîtier arrière (3) présente du côté arrière une élévation (3.2) dans laquelle sont intégrés un lecteur de carte magnétique (11) et un lecteur de carte à puce (13), le côté arrière (3.1) présentant à cet effet dans cette zone le guide en forme de fente (10) pour l'introduction de la carte magnétique et l'ouverture en forme de fente (12) pour l'introduction de la carte à puce.

5. Clavier selon au moins l'une des revendications 1 à 4, **caractérisé en ce que** le groupe de touches (5) est soutenu de manière ponctuelle dans la coque de boîtier avant (2) par le biais de douilles (4) et il est fixé de manière amovible au boîtier de clavier (1).

6. Clavier selon au moins l'une des revendications 1 à 5, **caractérisé en ce que** l'électronique de clavier (8) est logée de manière amovible dans la coque de boîtier avant (2) sous le groupe de touches (5) et par le biais d'autres douilles (7).

7. Clavier selon au moins l'une des revendications 1 à 6, **caractérisé en ce que** la coque de boîtier arrière (3) est fermée par un couvercle (16).

8. Clavier selon l'une ou plusieurs des revendications précédentes, **caractérisé en ce que** le boîtier de clavier (1) est une pièce en matière plastique moulée par injection.
